# FASCICULE DE BREVET EUROPEEN

(11) **EP 1 945 889 B1**
(45) Date de publication et mention de la délivrance du brevet: **04.01.2012**
(21) Numéro de dépôt: 06807751.0
(22) Date de dépôt: 06.11.2006
(51) Int. Cl.: E05B 3/00, E05B 3/06

(54) **MECANISME DE MONTAGE D'UNE POIGNEE TOURNANTE DE COMMANDE D'UNE SERRURE DE PORTE ET SON OUTIL DE DEMONTAGE**
MECHANISMUS ZUR INSTALLATION EINES BEDIENDREHGRIFFS FÜR EIN TÜRSCHLOSS UND WERKZEUG ZU SEINEM AUSBAU
MECHANISM FOR INSTALLING A CONTROL TURNING HANDLE OF A DOOR LOCK AND ITS DEINSTALLING TOOL

(30) Priorité: 07.11.2005 FR 0553360
(43) Date de publication de la demande: 23.07.2008
(73) Titulaire: Cyclope, 44300 Nantes (FR)
(72) Inventeur: HOUIS, Richard, F-44300 Nantes (FR)
(74) Mandataire: Kohn, Philippe
(86) Numéro de dépôt international: PCT/EP2006/068126
(87) Numéro de publication internationale: WO 2007/051853

(56) Documents cités:
- DE-C- 37 562
- GB-A- 204 178
- GB-A- 2 389 141
- GB-A- 191 019 848
- US-A- 2 190 951
- US-A- 4 145 939
- US-A- 4 588 221
- US-A- 5 048 379
- US-B1- 6 668 689

## Description

### DOMAINE TECHNIQUE DE L'INVENTION

L'invention concerne un mécanisme de montage d'une poignée de commande, et plus particulièrement un mécanisme de montage d'une poignée de commande d'une serrure équipant l'ouvrant d'une porte, qui est montée tournante, dans un premier sens, à partir d'une position de repos vers laquelle la poignée est rappelée élastiquement.

### ETAT DE LA TECHNIQUE

Un tel mécanisme de montage comporte généralement une tige de commande en rotation de la serrure qui s'étend axialement perpendiculairement au plan de l'ouvrant de porte, et un agencement monté sur la poignée apte à recevoir la tige de commande pour l'entraîner en rotation qui comporte un premier ensemble qui est apte à être fixé et immobilisé axialement sur la tige de commande, et un deuxième ensemble intégré dans un moyeu de la poignée, les premier et deuxième ensembles étant solidarisés entre eux au moyen d'un montage du type dit à baïonnette,
- le premier ensemble comportant un tronçon qui est monté tournant avec la tige de commande et qui comporte au moins un ergot agencé radialement ;
- le deuxième ensemble comportant, pour chaque ergot, une rainure en "L" comportant une glissière axiale et une branche en arc de cercle de manière qu'une translation axiale, puis une rotation, permettent l'engagement de l'ergot dans la rainure associée pour permettre ledit montage à baïonnette par un engagement axial en direction de l'ouvrant, puis une rotation dans un deuxième sens opposé audit premier sens autour de l'axe de la tige, du deuxième ensemble sur le premier ensemble.

Un tel mécanisme de montage facile est destiné à être utilisé dans le domaine de l'hygiène et de la santé publique comme par exemple le domaine médical et notamment le milieu hospitalier, le domaine agroalimentaire, domaines où l'on peut avoir besoin de démonter fréquemment les poignées de portes pour un nettoyage plus complet.

Une poignée tournante classique est quasiment impossible à manipuler sans faire appel à la main, notamment lorsque l'on provoque d'abord l'actionnement d'un mécanisme tel qu'une serrure puis ensuite l'ouverture de l'ouvrant ou battant de la porte en rotation autour de son axe vertical constitué par des charnières.

Or, les mains sont le principal mode de transmission de germes et de bactéries pathogènes. Les contaminations sont transmises par les mains.

Une des solutions consiste à concevoir des organes de commande qui puissent être actionnés, sans utiliser la main, et notamment en utilisant le bras, l'avant bras ou le poignet de manière à créer une rupture physique de la transmission des bactéries et virus dits "manu-portés".

Une solution complémentaire consiste à concevoir un mécanisme de montage et démontage facile de manière à pouvoir les démonter régulièrement pour un nettoyage plus important (stérilisation, traitement chimique, etc.).

On connaît, notamment du document US-A-4.588.221, un mécanisme de montage à baïonnette. On connaît aussi du document GB-A-19848 un mécanisme selon le préambule de la revendication 1.

### RESUME DE L'INVENTION

La présente invention propose un mécanisme de montage du type mentionné précédemment apte à faciliter le démontage.

Dans ce but, le mécanisme est caractérisé en ce que chaque branche en arc de cercle de la rainure comporte une butée de fin de course d'engagement sur laquelle l'ergot associé est en appui, et une butée escamotable pour bloquer l'ergot associé en rotation dans la branche en arc de cercle.

Selon d'autres caractéristiques de l'invention :
- la butée escamotable est une butée déformable élastiquement pour permettre le démontage de la poignée par rotation dans ledit deuxième sens de rotation ;
- la butée escamotable est un pion escamotable qui est agencé angulairement en regard de ladite glissière axiale et qui est monté mobile axialement entre :
   - une position de repos vers laquelle le pion est sollicité élastiquement et dans laquelle le pion fait saillie axialement dans la branche en arc de cercle pour constituer ladite butée ; et
   - une position escamotée permettant l'engagement axial de l'ergot dans la glissière axiale, puis dans la branche en arc de cercle ;
- chaque pion escamotable est réalisé en matériau magnétique de manière à permettre la commande de son escamotage au moyen d'un champ magnétique ;
- chaque pion escamotable est monté coulissant, dans un cylindre du deuxième ensemble, à l'encontre d'un ressort qui est monté comprimé entre le fond axial du cylindre et le pion escamotable ;
- le premier ensemble comporte :
   - une bague de fixation fixée sur la porte autour dudit tronçon ;
   - et un ressort de rappel qui est interposé entre la bague de fixation et le tronçon de manière à rappeler élastiquement la tige de commande en rotation vers sa position angulaire de repos ;
- le tronçon monté sur la tige de commande comporte ;
   - un sous-tronçon d'embase ;
   - et un sous-tronçon coaxial d'extrémité ; ces deux sous-tronçons coopérant au moyen de dents complémentaires de manière à permettre le réglage angulaire d'un sous-tronçon par rapport à l'autre sous-tronçon et permettre ainsi le réglage de la position angulaire de la poignée tournante par rapport à la tige ;
- le mécanisme comporte un moyen de réglage de la position de repos du pêne de la serrure ;
- le moyen de réglage du pêne est une vis de réglage, dont le corps est vissé dans la bague de fixation et dont l'extrémité libre est en butée contre un plot d'appui du tronçon, pour permettre le réglage de la position de repos du pêne de la serrure ;
- le moyen de réglage comporte un anneau de réglage agencé autour du sous-tronçon d'embase et qui comporte un doigt de butée en contact avec un plot d'appui du sous-tronçon, ledit anneau de réglage étant réglable en rotation par rapport à la bague de fixation entre plusieurs positions angulaires manière à entraîner en rotation ledit sous-tronçon d'embase avec l'anneau de réglage afin de régler la position de repos du pêne ;
- l'anneau de réglage comporte une patte radiale dentée qui est maintenue fixe en rotation au moyen d'une paire de mâchoires dentées dont une mâchoire fixe est formée dans la bague de fixation et une mâchoire mobile qui appartient à une bride vissée sur la bague de fixation ;
- le mécanisme comporte un outil de montage , qui comporte un logement destiné à recevoir la partie extérieure du moyeu de la poignée, et qui comporte des aimants aptes à attirer axialement les pions escamotables ;
- l'outil de montage comporte une empreinte destinée à coopérer avec les ergots du tronçon de manière à régler la position angulaire de la poignée.

### BREVE DESCRIPTION DES FIGURES

D'autres caractéristiques et avantages de l'invention apparaîtront au cours de la lecture de la description détaillée qui va suivre pour la compréhension de laquelle on se reportera aux dessins en annexe dans lesquels :
- la figure 1 est une vue schématique partielle en perspective éclatée d'un mécanisme de montage selon un premier mode de réalisation de l'invention ;
- la figure 2 est une vue en perspective éclatée des deux principaux composants constituant la poignée avec son moyeu perfectionné selon le premier mode de réalisation de l'invention ;
- la figure 3 est une vue schématique illustrant le mode de montage d'une poignée selon l'invention sur un ouvrant de porte ;
- la figure 4 est une vue analogue à celle de la figure 1 qui représente un mécanisme de montage selon un deuxième mode de réalisation de l'invention ;
- la figure 5 est une vue en perspective éclatée des deux sous-tronçons constitutifs du premier ensemble représenté à la figure 4 ;
- la figure 6 est une autre vue en perspective du premier ensemble représenté à la figure 4 ;
- la figure 7 est un schéma illustrant le verrouillage à baïonnette selon un premier exemple de réalisation ;
- la figure 8 est un schéma illustrant le verrouillage à baïonnette selon un exemple ne faisant pas partie de l'invention ;
- la figure 9 est une vue en perspective éclatée analogue à celles des figures 4 et 5 qui illustre les principaux composants du premier ensemble du mécanisme selon un troisième mode de réalisation de l'invention, et sur laquelle l'anneau de réglage est représenté en vue de dessus et de dessous ;
- la figure 10 est une vue en position assemblée des composants du premier ensemble de la figure 9 ;
- la figure 11 est une vue en perspective éclatée analogue
   à celle de la figure 2 qui illustre les principaux composants du second ensemble du mécanisme selon le deuxième mode de réalisation ;
- la figure 12 est une vue axiale en bout du deuxième ensemble de la figure 11 en position assemblée des composants ;
- les figues 13A à 13D sont des schémas analogues à ceux des figures 7 et 8 illustrant le verrouillage de la baïonnette selon le deuxième mode de réalisation ; et
- les figures 14 et 15 sont des vues schématiques en perspective de l'outil appartenant au mécanisme selon le deuxième mode de réalisation.

### DESCRIPTION DETAILLEE DES FIGURES

Dans la description qui va suivre des éléments identiques, analogues, similaires ou ayant la même fonction seront désignés par les mêmes chiffres de référence.

Dans la description et dans les revendications, on adoptera à titre non limitatif la terminologie axiale et radiale en référence à l'axe de rotation de la poignée de porte et verticale, horizontale, haut, bas, supérieur, inférieur, etc. en référence à l'orientation de l'ouvrant de la porte.

Le mécanisme de montage d'une poignée apte à recevoir une tige de commande pour l'entraîner en rotation comporte :
- un premier ensemble E1 illustré à la figure 1 qui est apte à être fixé sur une tige de commande 17 par rapport à laquelle le premier ensemble E1 est immobilisé axialement, selon l'axe AH de la figure 1 ;
- et un deuxième ensemble E2, illustré en détails à la figure 2, qui fait partie intégrante d'un moyeu 24 d'une poignée 150.

Comme on peut le voir à la figure 3, le mécanisme coopère avec une serrure de porte, du type à pêne mobile qui coopère avec une gâche fixe portée par le dormant de la porte, connue de l'état de la technique et comportant notamment la tige 17 qui permet de commander l'ouverture de la porte 100 à partir d'une position angulaire de repos vers laquelle la poignée 150 est rappelée élastiquement, c'est-à-dire pour commander l'effacement ou escamotage du pêne.

En position sur la porte 100, la poignée 150 et la tige 17 sont montées tournantes autour d'un axe horizontal commun de rotation AH.

Selon le premier mode de réalisation, le premier ensemble E1 est monté et fixé axialement sur la tige de commande 17 de la porte 100, par exemple par emboîtement axial serré, ou en variante par tout autre moyen d'assemblage et de fixation tel que par exemple une goupille diamétrale.

Le premier ensemble E1 comporte principalement un tronçon 16, une bague de fixation 12, une rondelle d'étanchéité 10 et un ressort de rappel en rotation 14.

La bague de fixation 12 est destinée à être montée fixe sur la face externe 101 de l'ouvrant de la porte 100.

La bague de fixation 12 constitue la partie du premier ensemble E1 qui est fixée sur la porte 100. Elle est destinée à être montée solidaire de l'ouvrant de la porte 100 à l'aide de vis axiales de fixation 20, ou de tout autre moyen équivalent.

La rondelle d'étanchéité 10 est interposée entre l'ouvrant de la porte 100 et la bague de fixation 12 pour éviter la contamination de la poignée. La rondelle d'étanchéité 10 comporte généralement des gorges axiales concentriques (non représentées en détail) de manière à recevoir les bords d'extrémités annulaires du premier ensemble E1 et du moyeu 24 de la poignée 150.

La rondelle d'étanchéité assure ainsi une double étanchéité, notamment contre les contaminations, entre l'ouvrant et la bague et entre le premier ensemble et le moyeu.

Afin d'éviter l'usure locale de la face 101 de l'ouvrant par frottements du premier ensemble E1, le mécanisme comporte aussi une lamelle anti-usure interposée entre la rondelle d'étanchéité 10 et le plan de l'ouvrant, réalisée dans un matériau adapté comme un métal léger.

Le tronçon principal 16 est destiné à être monté sur l'extrémité de la tige de commande 17 coaxiale à l'axe AH de rotation de la poignée 150.

Le tronçon 16 comporte à cet effet dans son embase adjacente à l'ouvrant, un trou de section carrée complémentaire de celle de la tige 17 de manière à recevoir la tige de commande 17 et à assurer leur liaison en rotation.

Selon les différents modes de réalisation, le tronçon 16 possède une forme sensiblement tronconique ou cylindrique et son embase proximale de l'ouvrant est montée libre en rotation, au moins selon un secteur angulaire déterminé, dans la bague de fixation 12.

Le tronçon 16 comporte aussi, à son extrémité distale, des ergots 18 s'étendant radialement, qui sont ici au nombre de trois et qui sont répartis angulairement et de manière régulière autour de l'axe central du tronçon 16.

Le tronçon 16 comporte une rainure axiale 19 creusée dans son embase, qui débouche dans la paroi externe et dont le rôle sera expliqué par la suite.

Le premier ensemble E1 comporte un ressort de rappel 14 qui est un ressort en fil métallique élastique qui est interposé angulairement entre la bague fixe 12 et le tronçon principal 16 de manière à exercer en permanence un couple de rappel pour rappeler élastiquement la tige de commande 17 autour de l'axe AH en rotation vers sa position angulaire de repos qui est la position sortie du pêne.

Le ressort 14 est monté initialement dans un état de tension ou de précontrainte grâce à une vis de bridage 22 qui est vissée radialement dans la bague de fixation 12 et dont l'extrémité libre est reçue dans la rainure axiale/longitudinale 19 de manière à bloquer la rotation du tronçon 16, et donc son action de rappel élastique, pour faciliter le montage du premier ensemble E1.

Les brins d'extrémités libres 14a et 14b du ressort 14 sont reçus respectivement dans la rainure longitudinale 19 et dans une encoche 21 aménagée à cet effet dans la bague de fixation 12 de manière à solliciter en permanence le tronçon 16 en rotation par rapport à la bague 12, notamment après l'extraction définitive de la vis de bridage 22.

Selon un autre mode de réalisation de l'invention, l'homme de métier peut remplacer le ressort en fil par tout autre ressort équivalent et assurant la même fonction, comme par exemple un ressort à lame.

Le deuxième ensemble E2, intégré au moyeu 24 de la poignée 150, comporte un assemblage qui est ici serti dans le moyeu 24 et qui se compose des éléments ou composants représentés à la figure 2.

Le moyeu 24, représenté plus en détail à la figure 2 délimite une cavité interne 26, qui est ouverte axialement en direction de l'ouvrant de porte et dans laquelle cavité sont formées des butées 28 de fin de course d'engagement, des butées escamotables 30 et des guides, ou nervures, 32 en saillie radialement vers l'axe et d'orientation axiale qui sont répartis angulairement de manière régulière à l'intérieur de la cavité interne 26.

A cet effet, le corps de la poignée 150 et notamment son moyeu 24 avec la cavité 26 de profil interne complexe, sont avantageusement réalisés par moulage en matière plastique.

Les trois guides axiaux 32 sont destinés à être reçus axialement dans des rainures externes complémentaires 34 pour guider et immobiliser en rotation une pièce cylindrique complémentaire 36 qui est agencée dans la cavité interne 26 du moyeu 24 de manière que, une fois insérée et emboîtée axialement dans la cavité interne 26 du moyeu, la pièce 36 fasse partie intégrante du moyeu. La poignée et son moyeu sont ainsi réalisés en deux parties, notamment pour permettre le moulage des formes complexes de la cavité 26.

La pièce interne 36, représentée hors du moyeu 24 à la figure 2, est emboîtée dans la cavité interne 26 par un sertissage à chaud, ou elle peut être fixée par tout autre moyen équivalent, comme par exemple par vissage, et elle constitue avec le moyeu 24 et sa cavité 26, le deuxième ensemble E2 du mécanisme apte à coopérer avec le premier ensemble E1.

La pièce interne 36 rapportée dans la cavité 26 est une pièce cylindrique annulaire qui comporte aussi des glissières ou rainures internes axiales débouchantes à leurs extrémités opposées 38 qui sont au nombre de trois et réparties angulairement de manière régulière et dont chacune constitue un passage ou chemin pour l'insertion, ou l'extraction, axiale d'un ergot associé 18 du premier ensemble E1.

Ainsi, lors du montage de la poignée 150 sur l'ouvrant de porte préalablement équipé du premier ensemble E1, chaque ergot 18 est engagé axialement dans une glissière 38 par une translation axiale pour atteindre une position axiale dans laquelle l'ergot 18 est en regard d'une première surface en arc de cylindre concave de contact A, comme illustré à la figure 7.

Par un mouvement de rotation dans un sens, horaire en considérant la figure 3, d'ouverture de la porte 100 (pêne rentrant), l'ergot 18 vient se loger entre une butée de fin de course d'engagement 28 et une butée escamotable 30 et en regard d'une seconde surface cylindrique concave de contact B pour effectuer le montage dit à baïonnette de la poignée, avec son second ensemble intégré E2, sur l'ouvrant 100 préalablement équipé de son ensemble E1.

Les surfaces fonctionnelles A et B et les butées 28 et 30 sont réalisées par moulage dans la cavité 26.

Lorsque le moyeu 24 et la pièce interne 36 sont dans la position angulaire définitive de montage de la poignée, la glissière 38 et les surfaces de contact en arc de cylindre A et B délimitent une rainure 60 en forme de L, illustrée à la figure 7, avec une branche axiale constituée par la glissière 38, et une branche en arc de cercle 61 délimitée par la cavité 26, la pièce 36 et les surfaces en arc de cylindre concaves A et B.

La butée escamotable 30 possède une rigidité suffisamment importante pour retenir l'ergot au contact de la butée 28. La butée 30 est aussi profilée et est suffisamment déformable élastiquement pour permettre que l'ergot 18 échappe de son "emprisonnement" angulaire entre les deux butées 28 et 30 lorsque l'on applique inversement un couple de rotation suffisant, dans le sens anti-horaire, en vue du démontage de la poignée 150.

Préalablement au montage de la poignée, l'utilisateur chargé du montage a installé et fixé le premier ensemble E1 sur la tige de commande 17 sur l'ouvrant de la porte 100.

Une fois le premier ensemble monté sur l'ouvrant de la porte 100 à l'aide des vis de fixation 20, l'utilisateur retire la vis de bridage 22 et libère le ressort 14 qui entraîne le tronçon 16 en rotation dans le sens de la sortie du pêne (non représenté).

Dans le cas des poignées dites "hygiéniques", le corps principal destiné à recevoir un avant bras de l'utilisateur est généralement plus long et la poignée 150 est généralement plus lourde qu'une poignée de porte "classique".

Le ressort de rappel 14 assiste ainsi le mécanisme de rappel élastique de la serrure pour garantir une position angulaire de repos de la poignée 150 qui est quasi constante et dans laquelle le pêne est en position sortie.

Le ressort de rappel 14 est assez raide pour appliquer un couple sur le tronçon 16, et donc sur la poignée 150, par l'intermédiaire des ergots 18 et pour éviter que le seul poids de la poignée ne provoque un actionnement de la serrure.

Le deuxième ensemble E2 du moyeu 24 de la poignée 150 est placé par l'utilisateur en face du premier ensemble E1 fixé sur l'ouvrant de la porte 100.

Ensuite, le monteur insère axialement les ergots 18 dans les glissières 38 de la cavité 26 du moyeu 24. Pour obtenir le verrouillage dit à baïonnette, l'utilisateur tourne la poignée 150 dans le sens horaire de l'ouverture de la serrure afin que chaque ergot 18 vienne se loger entre deux butées 28 et 30 en regard de la surface circulaire B. La nécessité de déformer élastiquement les butées 30 procure au monteur une sensation tactile de franchissement et de "verrouillage" de la poignée en position montée, position à partir de laquelle la poignée est désormais solidaire en rotation de la tige 17.

Selon le deuxième mode de réalisation, il est proposé un premier ensemble E1, illustré à la figure 4, dont la particularité principale par rapport au premier mode de réalisation qui vient d'être décrit, est que le tronçon 16 est composé de deux sous-tronçons ou demi-tronçons 44 et 46.

Les deux sous tronçons coopèrent l'un avec l'autre au moyen de dents 45 et 47, réparties angulairement en couronne de manière régulière et complémentaire sur chacune des faces radiales d'extrémités en vis-à-vis des deux sous-tronçons 44 et 46 respectivement.

Ceci permet de régler avec précision la position angulaire de repos des ergots 18 portés par le sous-tronçon distal d'extrémité libre 46 par rapport au sous-tronçon proximal d'embase 44, et donc de régler la position angulaire de repos de la poignée 150 par rapport à l'ouvrant. Le pas de ce réglage de précision correspond au pas des dents ou crans complémentaires 45 et 47.

Ce réglage est nécessaire notamment pour des poignées hygiéniques aptes à être actionnées par le poignet ou l'avant-bras. Une poignée de porte classique comporte généralement un corps qui s'étend au repos dans un plan horizontal. Au contraire une poignée hygiénique doit s'étendre sensiblement vers le haut de manière à être à la hauteur du bras ou de l'avant bras de l'utilisateur.

Le réglage angulaire permet ainsi d'adapter notamment la poignée hygiénique d'une part aux différents domaines d'application et d'autre part à la taille des différents utilisateurs pour éviter toute contorsion en usage, notamment du dos.

Les deux sous-tronçons proximal d'embase 44 et distal d'extrémité libre 46 sont immobilisés axialement l'un par rapport à l'autre au moyen d'une vis 42 et d'un écrou (non représenté) agencé dans le fond du logement prévu pour recevoir la tige de commande 17.

Pour procéder au réglage, on desserre la vis 42, on choisit une nouvelle position angulaire, puis on serre à nouveau la vis 42.

Le sous-tronçon d'embase 44 logé à l'intérieur de la bague de fixation 12 comporte des plots 48 de butée constituant des appuis angulaires 48 symétriques qui sont ici diamétralement opposés.

Le premier ensemble E1 comporte ici une autre vis de réglage 50, visible à la figure 6, qui est vissée sensiblement tangentiellement dans la bague de fixation 12 et dont l'extrémité libre 51 est en appui de butée angulaire un des plots d'appui 48 du sous-tronçon d'embase 44.

La vis de réglage 50 est accessible depuis l'extérieur de la bague et sa rotation dans l'un ou l'autre sens par vissage ou dévissage permet un réglage de la position de repos (sorti) du pêne de la serrure.

Lorsqu'on dévisse la vis de réglage 50, son extrémité libre agit sur le plot 48 et le pêne a tendance à sortir d'avantage en saillie par rapport au champ de la porte.

Lorsqu'on visse la vis de réglage 50, le pêne a tendance à rentrer dans la serrure ce qui a pour effet de faciliter la fermeture de la porte lorsque l'utilisateur tire la poignée vers lui.

La pièce interne 36 selon le deuxième mode de réalisation, comporte des faces latérales convexes 41 et 43 avec des pentes faibles et opposées pour améliorer son maintien par sertissage dans la cavité 26 du moyeu 24.

L'utilisateur peut régler la position angulaire qu'il désire pour la poignée 150 en décalant angulairement le sous-tronçon 46 par rapport au sous-tronçon 44. Pour faciliter ce réglage, le sous-tronçon d'extrémité distale 46 peut comporter un marquage (non représenté) permettant de repérer un ergot 18 et de le décaler de l'angle désiré pour obtenir une poignée réglée "basse", c'est-à-dire avec un angle faible par rapport à l'horizontale ou une poignée réglée "haute", avec un angle plus important par rapport à l'horizontale.

Ensuite, l'utilisateur monte et verrouille la poignée comme pour le premier mode de réalisation de l'invention.

Selon un exemple ne faisant pas partie de l'invention, représenté schématiquement à la figure 8, la rainure en L 60 présente un profil différent. La butée de fin de course 28 et une butée 30 définissent un logement 52 dans lequel l'ergot 18 est reçu axialement en fin de course de montage à baïonnette. Un ressort à lame 54 sollicite alors axialement l'ergot 18 vers la porte 100 de manière à plaquer la poignée 150 contre la porte 100 et à maintenir la poignée 150 dans sa position verrouillée. De plus, le ressort 54 maintient l'ergot entre ses butées opposées 28 et 30.

Pour démonter la poignée, l'utilisateur tire axialement la poignée vers lui, vers le bas en considérant la figure 8, et il démonte ensuite le mécanisme par rotation et translation dans le sens inverse du sens de montage.

Le ressort 54 avec les butées 28 et 30 et le logement 52 constituent des moyens de butée escamotable équivalents à ceux de la butée escamotable déformable élastiquement selon le premier mode de réalisation.

Selon un exemple non représenté ne faisant pas partie de l'invention, on place le ressort 54 dans la cavité interne 26 de manière à plaquer l'ergot 18 dans le logement 52 en le sollicitant axialement vers la poignée 150. Pour ôter la poignée 150, l'utilisateur doit alors pousser axialement la poignée vers la porte et déverrouiller le mécanisme par rotation et translation dans le sens inverse du sens de montage.

On a représenté aux figures 9 à 15 un deuxième mode de réalisation préféré d'un mécanisme de montage d'une poignée de porte, comportant son outil combiné de montage et de démontage.

Dans ce deuxième mode de réalisation, les deux sous-tronçons 44, 46 du premier ensemble E1 sont fixés l'un à l'autre au moyen d'un écrou 205 d'extrémité distale, taraudé axialement et qui est monté sur une tige filetée 200 solidaire du sous-tronçon d'embase 44 de manière que, une fois la position angulaire des ergots 18 réglée, il suffisse de visser l'écrou 205 sur la tige filetée 200.

Le corps de l'écrou 205 possède une forme légèrement tronconique et sa paroi externe comporte des gorges radiales dans lesquelles sont agencés des joints toriques 201 de manière à faciliter l'insertion et le retrait du premier ensemble E1 dans le deuxième ensemble E2 et à éviter les jeux radiaux entre les deux ensembles E1 et E2.

L'écrou 205 comporte, de plus, à sa base des griffes radiales 203 d'entraînement en rotation de l'écrou dans les deux sens qui sont aptes à coopérer avec l'outil de montage 240 qui comporte des logements complémentaires 204 de manière à serrer l'écrou 205 avec un couple de serrage suffisant pour éviter toute désolidarisation accidentelle des deux sous-tronçons 44 et 46.

Ainsi le réglage angulaire de la poignée 150 nécessite moins d'effort que par rapport au mode de réalisation précédent. En effet, il suffit simplement de dévisser l'écrou 205 pour intervenir sur le sous-tronçon d'extrémité 46 une fois le premier ensemble E1 monté sur la tige de commande 17 de serrure.

Le mécanisme de montage selon le troisième mode de réalisation comporte aussi un moyen de réglage de la position de repos du pêne de la serrure, selon une autre conception.

Le moyen de réglage de la position de repos du pêne consiste en un anneau plat, ou bague, de réglage 210.

L'anneau 210 comporte, sur sa face annulaire proximale 211 un doigt de butée 216, orienté axialement vers la bague 12 et le sous-tronçon d'embase 44.

L'anneau comporte, au droit du doigt axial 216, une patte radiale 212 comportant sur ses deux faces opposées des dents 214.

L'anneau de réglage 210 est monté autour du tronçon d'embase 44 de manière que son doigt de butée 216 soit en contact avec le plot d'appui 48 du sous-tronçon d'embase 44. Ainsi, le sous-tronçon d'embase 44 est lié en rotation avec l'anneau de réglage 210.

L'utilisateur règle la position du pêne en imposant une rotation de l'anneau de réglage 210, entraînant avec lui le sous-tronçon d'embase 44.

La bague 12 comporte un dégagement angulaire 250 délimité par deux butées 252 dans lequel sont reçus le doigt axial 216 et le plot 216 pour permettre le débattement angulaire du sous-tronçon 44 et de l'anneau 210 par rapport à la bague 12 en vue du réglage.

Le premier ensemble E1 comporte une paire de mâchoires 208, 209 dont une mâchoire fixe 208 qui est formée dans la bague de fixation 12 et comporte qui des dents 260 complémentaires des dents 214 de la face inférieure de la patte radiale 212, et une mâchoire mobile 209 qui est constituée d'une bride comportant des dents 262 et qui est apte à être vissée sur la bague de fixation 12 de manière que, une fois la bride vissée sur la bague 12 par des vis 266, la patte radiale 212 soit bloquée fermement en rotation entre les deux mâchoires 208, 209 serrées axialement.

Pour les différentes opérations de montage et de démontage, ainsi que de réglage de la position de repos du pêne, l'utilisateur dispose de l'outil combiné 240 qui comporte notamment une empreinte 246 des ergots 18.

Une fois un premier ensemble E1 d'un mécanisme de montage posé par exemple de chaque côté de l'ouvrant de la porte, l'utilisateur positionne l'empreinte 246 sur les ergots 18 du premier ensemble de mécanisme opposé à celui qu'il veut régler.

Pour faire rentrer ou sortir le pêne, l'utilisateur tourne simplement l'outil 240 autour de l'axe AH de la serrure.

Quand la position du pêne est réglée, le monteur déplace angulairement la patte radiale 212 de l'anneau de réglage 210 du mécanisme qu'il veut régler pour ramener le doigt de butée 216 en contact avec le bloc d'appui 48 du sous-tronçon d'embase 44.

Le monteur visse alors et serre axialement la mâchoire mobile 209 contre la mâchoire fixe 208 pour bloquer la patte radiale 212, et donc l'anneau de réglage 210, en rotation par rapport à la bague 12.

L'utilisateur bloque ainsi en rotation l'anneau de réglage 210 en bloquant à la position angulaire voulue la patte radiale 212.

De la même manière que pour les modes de réalisation précédents, le deuxième ensemble E2, monté à l'intérieur du moyeu 24 de la poignée 150, comporte des butées de fin de course 28 et des butées escamotables 30 régulièrement et radialement réparties, entre lesquelles un ergot associé 18 est retenu en position à l'issue du montage du type à baïonnette.

Comme on peut le voir aux figures 13A à 13D chaque butée escamotable 30 est un pion cylindrique escamotable 30 qui est apte à être positionné angulairement en regard de la glissière axiale 38 et qui est monté mobile axialement par rapport au moyeu 24 de la poignée 150.

Le pion escamotable 30 peut occuper deux positions axiales dont :
- une position axiale de repos vers laquelle le pion 30 est sollicité élastiquement, ici par un ressort à boudin 230, et dans laquelle le pion 30 fait saillie axialement dans la branche en arc de cercle 61 pour constituer ladite butée escamotable 30 ; et
- une position escamotée, à l'encontre de la force exercée par le ressort 230, permettant l'engagement axial de l'ergot 18 dans la glissière axiale 38 puis dans la branche en arc de cercle 61.

Plus particulièrement, chaque pion escamotable 30 est monté coulissant dans un trou axial cylindrique cylindre 231 formé dans le moyeu 24, et dans lequel est agencé le ressort 230 monté comprimé axialement entre le fond axial 235 du cylindre 231 et la face transversale d'extrémité 233 du pion 30.

Pour monter la poignée 150 sur la porte, le monteur engage axialement chacun des ergots 18 dans une glissière axiale 38 associée (figure 13A).

Chaque ergot 18 sollicite axialement la face transversale d'extrémité 229 du pion escamotable 30 en poussant axialement le pion 30 dans sa position escamotée en comprimant le ressort 230 (figure 13B).

Pour obtenir le verrouillage à baïonnette, l'utilisateur tourne alors la poignée dans le sens de l'ouverture de la serrure et engage, par rotation, chacun des ergots 18 dans une branche en arc de cercle 61 associée.

Chaque pion escamotable 30 retrouve alors sa position axiale de repos en faisant de nouveau saillie dans la glissière axiale 38 et chaque ergot 18 se retrouve ainsi bloqué entre une butée de fin de course 28 et un pion 30 qui constitue une butée escamotable 30 (figure 13C).

Selon un mode de réalisation privilégiée de l'invention, les pions escamotables 30 sont réalisés en matériau magnétique de manière à permettre la commande de leur escamotage au moyen d'un champ magnétique.

Ainsi pour démonter la poignée 150, l'utilisateur dispose de l'outil de montage 240 comportant des aimants 270 qui attirent axialement les pions escamotables 30 en position escamotée, dans laquelle le ressort 230 est comprimé, de manière à libérer les ergots 18 en rotation dans la branche en arc de cercle 61 (figure 13D).

Plus précisément, l'outil de montage 240 comporte une cavité 242, destinée à recevoir la partie extérieure 25 du moyeu 24, de manière à agir sur les pions 30 en matériau magnétique situés dans le moyeu 24.

Pour démonter la poignée, l'utilisateur place l'outil de montage 240 contre la partie extérieure 25 du moyeu 24 de la poignée 150. Chaque pion escamotable 30 se déplace alors axialement vers sa position escamotée libérant ainsi chaque ergot 18 dans la branche en arc de cercle 61 associée.

Le monteur tourne enfin la poignée 150 avec l'outil 240 dans le sens inverse d'ouverture de la serrure et peut démonte la poignée 150.

Avantageusement par rapport aux modes de réalisation précédents, l'outil 240 du mécanisme assurant plusieurs fonctions permet de réduire le nombre d'outils et le temps nécessaire au montage/démontage de poignée de porte.

La présente invention ainsi que les différents modes de réalisations décrits précédemment s'appliquent de manière simplifiée à des poignées fixes de type équipant des placards, certaines portes etc. Dans ce cas, le tronçon est fixé directement sur l'ouvrant de porte de placard et la poignée est montée par le même mécanisme de verrouillage dit à baïonnette.

## Revendications

1. Mécanisme de montage d'une poignée (150) de commande d'une serrure équipant l'ouvrant d'une porte (100), qui est montée tournante, dans un premier sens, à partir d'une position de repos vers laquelle la poignée (150) est rappelée élastiquement, le mécanisme étant du type comportant une tige (17) de commande en rotation de la serrure qui est apte à s'étendre axialement perpendiculairement au plan de l'ouvrant de porte (100), et un agencement apte à être monté sur la poignée (150) recevant la tige de commande (17) pour l'entraîner en rotation et qui comporte un premier ensemble (E1) qui est apte à être fixé et immobilisé axialement sur la tige de commande (17), et un deuxième ensemble (E2) intégré dans un moyeu (24) de la poignée (150), les premier (E1) et deuxième (E2) ensembles étant solidarisés entre eux au moyen d'un montage du type dit à baïonnette,
- le premier ensemble (E1) comportant un tronçon (16) qui est monté tournant avec la tige de commande (17) et qui comporte au moins un ergot (18) agencé radialement ;
- le deuxième ensemble (E2) comportant, pour chaque ergot (18), une rainure en "L" (60) comportant une glissière axiale (38) et une branche en arc de cercle (61) de manière qu'une translation axiale, puis une rotation, permettent l'engagement de l'ergot (18) dans la rainure (60) associée pour permettre ledit montage à baïonnette,
**caractérisé en ce que** chaque branche en arc de cercle (61) de la rainure (60) comporte une butée de fin de course d'engagement (28) sur laquelle l'ergot (18) associé est en appui, et une butée escamotable (30) pour bloquer l'ergot associé (18) en rotation dans la branche en arc de cercle (61).

2. Mécanisme selon la revendication 1, **caractérisé en ce que** la butée escamotable (30) est une butée déformable élastiquement pour permettre le démontage de la poignée (150) par rotation dans ledit deuxième sens de rotation.

3. Mécanisme selon la revendication 1, **caractérisé en ce que** la butée escamotable (30) est un pion escamotable (30) qui est agencé angulairement en regard de ladite glissière axiale (38) et qui est monté mobile axialement entre :
- une position de repos vers laquelle le pion (30) est sollicité élastiquement et dans laquelle le pion fait saillie axialement dans la branche en arc de cercle (61) pour constituer ladite butée (30) ; et
- une position escamotée permettant l'engagement axial de l'ergot (18) dans la glissière axiale (38), puis dans la branche en arc de cercle (61).

4. Mécanisme selon la revendication 3, **caractérisé en ce que** chaque pion escamotable (30) est réalisé en matériau magnétique de manière à permettre la commande de son escamotage au moyen d'un champ magnétique.

5. Mécanisme selon la revendication 4, **caractérisé en ce que** chaque pion escamotable (30) est monté coulissant, dans un cylindre (231) du deuxième ensemble (E2), à l'encontre d'un ressort (230) qui est monté comprimé entre le fond axial (235) du cylindre (231) et le pion escamotable (30).

6. Mécanisme selon l'une quelconque des revendications 1 à 5, **caractérisé en ce que** le premier ensemble (E1) comporte :
- une bague de fixation (12) fixée sur la porte (100) autour dudit tronçon (16) ;
- et un ressort de rappel (14) qui est interposé entre la bague de fixation (12) et le tronçon (16) de manière à rappeler élastiquement la tige de commande (17) en rotation vers sa position angulaire de repos.

7. Mécanisme selon la revendication 6, **caractérisé en ce que** le tronçon (16) monté sur la tige de commande (17) comporte ;
- un sous-tronçon d'embase (44) ;
- et un sous-tronçon coaxial d'extrémité (46) ; ces deux sous-tronçons (44 46) coopérant au moyen de dents complémentaires (45, 47) de manière à permettre le réglage angulaire d'un sous-tronçon par rapport à l'autre sous-tronçon et permettre ainsi le réglage de la position angulaire de la poignée tournante (150) par rapport à la tige (17).

8. Mécanisme selon la revendication 6, **caractérisé en ce qu'**il comporte un moyen de réglage de la position de repos du pêne de la serrure

9. Mécanisme selon la revendication 8, **caractérisé en ce que** le moyen de réglage du pêne est une vis de réglage (50), dont le corps est vissé dans la bague de fixation (12) et dont l'extrémité libre est en butée contre un plot d'appui (48) du tronçon, pour permettre le réglage de la position de repos du pêne de la serrure.

10. Mécanisme selon les revendications 7 et 8, **caractérisé en ce que** le moyen de réglage comporte un anneau de réglage (210) agencé autour du sous-tronçon d'embase (44) et qui comporte un doigt de butée (216) en contact avec un plot d'appui (48) du sous-tronçon (44), ledit anneau de réglage (210) étant réglable en rotation par rapport à la bague de fixation (12) entre plusieurs positions angulaires manière à entraîner en rotation ledit sous-tronçon d'embase (44) avec l'anneau de réglage (210) afin de régler la position de repos du pêne.

11. Mécanisme selon la revendication 10, **caractérisé en ce que** l'anneau de réglage (210) comporte une patte radiale (212) dentée qui est maintenue fixe en rotation au moyen d'une paire de mâchoires dentées (208, 209) dont une mâchoire fixe (208) est formée dans la bague de fixation (12) et une mâchoire mobile (209) qui appartient à une bride (209) vissée sur la bague de fixation (12).

12. Ensemble de mécanisme de montage d'une poignée de commande d'une serrure (150) équipant l'ouvrant d'une porte (100) selon la revendication 4 et d'un outil de montage (240), **caractérisé en ce que** l'outil de montage (240) comporte un logement (242) destiné à recevoir la partie extérieure (25) du moyeu (24) de la poignée (150), et **en ce qu'**il comporte des aimants aptes à attirer axialement les pions escamotables (30).

13. Ensemble de mécanisme de montage et d'outil de montage (240) selon la revendication 12, **caractérisé en ce que** l'outil (240) comporte une empreinte (246) destinée à coopérer avec les ergots (18) du tronçon (16) de manière à régler la position angulaire de la poignée (150).

## Claims

1. A mechanism for fitting a lock-operating handle (150) with which the opening panel of a door (100) is equipped, which is mounted such that it can turn, in a first direction, from a rest position toward which the handle (150) is elastically returned, the mechanism being of the type comprising a spindle (17) for turning the lock and which is capable to extend axially and perpendicularly to the plane of the opening panel of the door (100), and an arrangement capable to be mounted on the handle (150) receiving the operating spindle (17) in order to turn it and which comprises a first assembly (E1) which is designed to be fixed and immobilized axially on the operating spindle (17), and a second assembly (E2) incorporated into a hub (24) of the handle (150), the first (E1) and second (E2) assemblies being joined together by means of a bayonet-type fitting,
- the first assembly (E1) comprising a portion (16) which is mounted such that it turns with the operating spindle (17) and which comprises at least one radially directed lug (18);
- the second assembly (E2) comprising, for each lug (18), an L-shaped slot (60) comprising an axial slideway (38) and an arc-shaped branch (61) so that an axial translational movement, followed by a rotational movement, allow the lug (18) to engage in the associated slot (60) to effect said bayonet fitting,
**characterized in that** each arc-shaped branch (61) of the slot (60) comprises an end-of-engagement-travel stop (28) against which the associated lug (18) bears, and a retractable stop (30) to prevent the associated lug (18) from rotating in the arc-shaped branch (61).

2. The mechanism as claimed in claim 1, **characterized in that** the retractable stop (30) is a stop that can be elastically deformed in order to allow the handle (150) to be removed by turning it in said second direction of rotation.

3. The mechanism as claimed in claim 1, **characterized in that** the retractable stop (30) is a retractable peg (30) which is positioned angularly facing said axial slideway (38) and which is mounted such that it can move axially between:
- a rest position toward which the peg (30) is elastically urged and in which the peg projects axially into the arc-shaped branch (61) to constitute said stop (30); and
- a retracted position that allows the lug (18) to engage axially in the axial slideway (38) and then in the arc-shaped branch (61).

4. The mechanism as claimed in claim 3, **characterized in that** each retractable peg (30) is made of a magnetic material so as to allow it to be retracted by using a magnetic field.

5. The mechanism as claimed in claim 4, **characterized in that** each retractable peg (30) is mounted such that it can slide, in a cylinder (231) of the second assembly (E2), against the action of a spring (230) which is mounted compressed between the axial blind end (235) of the cylinder (231) and the retractable peg (30).

6. The mechanism as claimed in any one of claims 1 to 5, **characterized in that** the first assembly (E1) comprises:
- a mounting ring (12) fixed to the door (100) around said portion (16);
- and a return spring (14) which is interposed between the mounting ring (12) and the portion (16) so as elastically to return the operating spindle (17) toward its angular rest position by turning it.

7. The mechanism as claimed in claim 6, **characterized in that** the portion (16) mounted on the operating spindle (17) comprises:
- a base sub-portion (44);
- and a coaxial end sub-portion (46);
these two sub-portions (44, 46) cooperating by means of complementary teeth (45, 47) so as to allow angular adjustment of one sub-portion with respect to the other sub-portion and thus to allow the angular position of the rotary handle (150) to be adjusted with respect to the spindle (17).

8. The mechanism as claimed in claim 6, **characterized in that** it comprises a means for adjusting the rest position of the lock bolt.

9. The mechanism as claimed in claim 8, **characterized in that** the means for adjusting the bolt is an adjusting screw (50), the body of which is screwed into the mounting ring (12) and the free end of which abuts against a contact area (48) belonging to the portion so as to allow the rest position of the lock bolt to be adjusted.

10. The mechanism as claimed in claims 7 and 8, **characterized in that** the adjusting means comprises an adjusting ring (210) positioned around the base sub-portion (44) and which comprises a stop finger (216) in contact with a contact area (48) of the sub-portion (44), said adjusting ring (210) being adjustable rotatably with respect to the mounting ring (12) between several angular positions so as to cause said base sub-portion (44) to rotate with the adjusting ring (210) so as to adjust the rest position of the bolt.

11. The mechanism as claimed in claim 10, **characterized in that** the adjusting ring (210) comprises a toothed radial tab (212) which is kept fixed rotatably by means of a pair of toothed jaws (208, 209), comprising a fixed jaw (208) which is formed in the mounting ring (12) and a moving jaw (209) which belongs to a clamp (209) screwed onto the mounting ring (12).

12. A mechanism assembly for fitting a lock-operating handle (150) as claimed in claim 4 and a fitting tool (240), **characterized in that** the tool (240) comprises a housing (242) intended to accommodate the exterior part (25) of the hub (24) of the handle (150), and **in that** it comprises magnets capable of axially attracting the retractable pegs (30).

13. The mechanism assembly and fitting tool (240) as claimed in claim 12, **characterized in that** the tool (240) comprises a socket (246) intended to cooperate with the lugs (18) of the portion (16) in order to adjust the angular position of the handle (150).

## Patentansprüche

1. Mechanismus zur Installation eines Bediengriffs (150) für ein Schloss, mit dem ein Türblatt (100) ausgestattet ist, und der in eine Richtung drehend montiert ist, und zwar aus einer Ruheposition, in die der Bediengriff (150) elastisch zurückgeholt wird, wobei der Bediengriff (150) eine sich drehende Betätigungsstange (17) für das Schloss besitzt, die axial senkrecht zu der Ebene des Türblattes (100) verlaufen kann, und eine Anordnung, die an dem Bediengriff (150) montiert werden kann, welche die Betätigungsstange (17) aufnimmt, um sie zum Drehen zu bringen, und die eine erste Einheit (E1) aufweist, welche an der Betätigungsstange (17) axial befestigt und verriegelt werden kann, und eine zweite Einheit (E2) aufweist, die in eine Nabe (24) des Bediengriffes (150) integriert ist, wobei die erste Einheit (E1) und die zweite Einheit (E2) mit Hilfe einer Bajonettmontage untereinander verbunden sind,
- wobei die erste Einheit (E1) einen Abschnitt (16) besitzt, der mit der Betätigungsstange (17) drehend montiert ist, und der mindestens einen Zapfen (18) aufweist, der radial angeordnet ist;
- wobei die zweite Einheit (E2) für jeden Zapfen (18) eine "L"-förmige Rille (60) besitzt, welche eine axiale Führungsschiene (38) und einen kreisbogenförmigen Schenkel (61) aufweist, so dass eine Axialverschiebung und anschließend eine Drehung den Eingriff des Zapfens (18) in die zugehörige Rille (60) erlauben, um die Bajonettmontage zu ermöglichen,
- **dadurch gekennzeichnet, dass** jeder kreisbogenförmige Schenkel (61) der Rille (60) einen Endanschlag für den Eingriff (28) besitzt, auf dem der zugehörige Zapfen (18) aufliegt, und einen versenkbaren Anschlag (30), um die Drehung des zugehörigen Zapfens (18) in dem kreisbogenförmigen Schenkel (61) zu blockieren.

2. Mechanismus nach Anspruch 1, **dadurch gekennzeichnet, dass** es sich bei dem versenkbaren Anschlag (30) um einen elastisch verformbaren Anschlag handelt, um den Ausbau des Bediengriffes (150) durch Drehung in die zweite Drehrichtung zu ermöglichen.

3. Mechanismus nach Anspruch 1, **dadurch gekennzeichnet, dass** es sich bei dem versenkbaren Anschlag (30) um einen versenkbaren Stift (30) handelt, der winklig gegenüber der axialen Führungsschiene (38) angeordnet ist, und der axial beweglich montiert ist zwischen:
- einer Ruheposition, in die der Stift (30) elastisch gedrückt wird, und in der der Stift in dem kreisbogenförmigen Schenkel (61) axial vorsteht, um den Anschlag (30) zu bilden; und
- einer eingezogenen bzw. versenkten Position, die den axialen Eingriff des Zapfens (18) in die axiale Führungsschiene (38) und anschließend in den kreisbogenförmigen Schenkel (61) erlaubt.

4. Mechanismus nach Anspruch 3, **dadurch gekennzeichnet, dass** jeder versenkbare Stift (30) aus einem magnetischen Material hergestellt ist, um die Betätigung seiner Versenkung mit Hilfe eines Magnetfeldes zu ermöglichen.

5. Mechanismus nach Anspruch 4, **dadurch gekennzeichnet, dass** jeder versenkbare Stift (30) in einem Zylinder (231) der zweiten Einheit (E2) gegenüber einer Feder (230) verschiebbar montiert ist, wobei die Feder zwischen dem axialen Boden (235) des Zylinders (231) und dem versenkbaren Stift (30) komprimiert montiert ist.

6. Mechanismus nach einem der Ansprüche 1 bis 5, **dadurch gekennzeichnet, dass** die erste Einheit (E1) folgendes aufweist:
- einen Befestigungsring (12), der an der Tür (100) um den Abschnitt (16) herum befestigt ist;
- eine Rückstellfeder (14), die zwischen dem Befestigungsring (12) und dem Abschnitt (16) eingeschoben ist, um die sich drehende Betätigungsstange (17) in ihre winklige Ruhestellung elastisch zurückzuholen.

7. Mechanismus nach Anspruch 6, **dadurch gekennzeichnet, dass** der Abschnitt (16), der an der Betätigungsstange (17) montiert ist, folgendes aufweist:
einen Unterabschnitt am Ansatzstück (44);
einen koaxialen Unterabschnitt am Ende (46);
wobei diese beiden Unterabschnitte (44, 46) mit Hilfe von zusätzlichen Zähnen (45, 47) zusammenwirken, um die winklige Ausrichtung bzw. Justierung eines Unterabschnittes gegenüber dem anderen Unterabschnitt zu ermöglichen und so die Einstellung bzw. Justierung der Winkelposition des Bediendrehgriffs (150) gegenüber der Betätigungsstange (17) zu erlauben.

8. Mechanismus nach Anspruch 6, **dadurch gekennzeichnet, dass** er ein Einstellungsmittel für die Ruhestellung des Riegels des Schlosses besitzt.

9. Mechanismus nach Anspruch 8, **dadurch gekennzeichnet, dass** es sich bei dem Einstellungsmittel für den Riegel um eine Stellschraube (50) handelt, deren Hauptteil in den Befestigungsring (12) eingeschraubt ist, und deren freies Ende an einen Auflagekontakt (48) des Abschnittes anstößt, um die Einstellung der Ruhestellung des Riegels des Schlosses zu ermöglichen.

10. Mechanismus nach Anspruch 7 und 8, **dadurch gekennzeichnet, dass** das Einstellungsmittel einen Einstellring (210) um den Unterabschnitt am Ansatzstück (44) herum aufweist, der einen Anschlagzapfen (216) besitzt, welcher mit einem Auflagekontakt (48) des Unterabschnittes (44) in Kontakt steht, wobei der Einstellring (210) gegenüber dem Befestigungsring (12) zwischen mehreren Winkelpositionen drehend verstellbar ist, um den Unterabschnitt am Ansatzstück (44) mit dem Einstellring (210) zu drehen, so dass die Ruhestellung des Riegels verstellt werden kann.

11. Mechanismus nach Anspruch 10, **dadurch gekennzeichnet, dass** der Einstellring (210) eine radiale, gezackte Lasche (212) besitzt, die mit Hilfe eines Paares gezackter Spannbacken (208, 209) beim Drehen festgehalten wird, wobei ein feststehender Spannbacken (208) in dem Befestigungsring (12) gebildet ist, und ein beweglicher Spannbacken (209) zu einem Flansch (209) gehört, der an dem Befestigungsring (12) festgeschraubt ist.

12. Mechanismusanordnung für die Installation eines Bediengriffs (150) für ein Schloss, mit dem ein Türblatt (100) ausgestattet ist, nach Anspruch 4, und für ein Montagewerkzeug (240), **dadurch gekennzeichnet, dass** das Montagewerkzeug (240) eine Aufnahme (242) besitzt, welche den äußeren Bereich (25) der Nabe (24) des Bediengriffs (150) aufnimmt, und dass es Magneten besitzt, die die versenkbaren Stifte (30) axial anziehen können.

13. Mechanismusanordnung für die Installation und das Montagewerkzeug (240) nach Anspruch 12, **dadurch gekennzeichnet, dass** das Werkzeug (240) eine Vertiefung (246) aufweist, die mit den Zapfen (18) des Abschnittes (16) zusammenwirkt, um die Winkelposition des Bediengriffs (150) einzustellen.
